# EUROPÄISCHE PATENTSCHRIFT

(11) **EP 0 148 997 B1**
(45) Veröffentlichungstag und Bekanntmachung des Hinweises auf die Patenterteilung: **12.11.1986**
(21) Anmeldenummer: 84110433.4
(22) Anmeldetag: 01.09.1984
(51) Int. Cl.: F28G 3/16

(54) **Wärmetauscher mit einer Vielzahl von Russbläsern**
Heat exchanger with a multitude of soot blowers
Echangeur de chaleur avec une pluralité de souffleurs de suie

(30) Priorität: 06.12.1983 DE 3343992
(43) Veröffentlichungstag der Anmeldung: 24.07.1985
(73) Patentinhaber: Bergemann GmbH, 46485 Wesel (DE)
(72) Erfinder: Albers, Karl, D-4294 Anholt (DE); Schwade, Hans, D-4223 Voerde 1 (DE)
(74) Vertreter: Müller, Jürgen, Dipl.-Ing.

## Beschreibung

Die Erfindung betrifft einen Rußbläser zum Reinigen von Heizflächen in einem Wärmetauscher mit den Merkmalen des Oberbegriffes des Anspruches 1.

Bei diesen Rußbläsern stehen die im Wärmetauscher befindlichen, bei der Verbrennung fester, flüssiger oder gasförmiger Brennstoffe entstehenden Rauchgase über die Düsen mit dem Lanzenrohr des Rußbläsers in Verbindung und können in diese eindringen. Die meist aggressiven und heißen Gase führen dort zu Schäden infolge von Korrosion oder Verschmutzung.

Um diese Nachteile auszuschließen, wird oberhalb des Rußbläserventils ein unschädliches, gasförmiges Spülmedium zum Beispiel Luft eingeleitet, deren Druck etwas höher als der rauchgasseitige Druck im Wärmetauscher ist. Hierdurch wird eine Strömung des unschädlichen Spülmediums durch das Lanzenrohr des Rußbläsers in Richtung des Wärmetauschers bewirkt, die das Eindringen der aggressiven Rauchgase an den Düsen vermeidet. Ebenfalls zum Zweck der Abdichtung wird an dem Eintritt des Lanzenrohres in den Wärmetauscher ein Sperrmedium, zum Beispiel Luft in den die Eintrittsstele umgebenden Wandkasten eingeblasen (FR-A-1 132985).

Die Spülluft und die Sperrluft werden bei Wärmetauschern insbesondere bei Kraftwerkskesseln, die mit einer Vielzahl von Rußbläsern ausgestattet sind, einem zentralen Gebläse entnommen und auf die einzelnen Rußbläser verteilt. Hierzu ist ein aufwendiges Rohrleitungssystem erforderlich. Wegen der meist nur geringen Druckhöhe der verwendeten zentralen Gebläse werden häufig relativ große Leitungsquerschnitte erforderlich, um die Reibungsverluste gering zu halten. Weiterhin ist vor jedem Rußbläser ein gesondertes Regelorgan erforderlich, um die möglichst gleichmäßige Verteilung der erforderlichen Luftmengen trotz der unterschiedlichen Reibungsverluste infolge der nicht gleichen Rohrleitungslängen zu den einzelnen Rußbläsern zu gewährleisten. Schließlich müssen die Anschlüsse am Rußbläserventil und/oder am Wandkasten wegen der Wärmedehnungen des Wärmetauschers und der dadurch verursachten Bewegung des Rußbläsers flexibel ausgeführt werden.

Ein weiterer Nachteil des zentralen Luftsystems besteht darin, daß häufig die Luft einem vorhandenen Gebläse entnommen wird, das bei Abstellen des Wärmetauschers normalerweise außer Betrieb genommen wird. Das hat zur Folge, daß die noch längere Zeit vorhandene Kaminwirkung innerhalb des noch heißen Wärmetauschers die unerwünschten Rauchgase in das Lanzenrohr der Rußbläser oder aus der Wandöffnung des Wärmetauschers nach außen treibt.

Eine verfahrenstechnisch bedingte Forderung vieler Hersteller und Betreiber von Wärmetauschern ist darüber hinaus, daß die pro Rußbläser eingeleitete Luftmenge möglichst gering bleiben soll und auch bei häufig vorkommenden rauchgasseitigen Druckschwankungen einen Maximalwert nicht übersteigen soll.

Der Erfindung liegt die Aufgabe zugrunde, das bekannte System zur Versorgung des Rußbläsers mit Spül- und Sperrmedium zu vereinfachen.

Diese Aufgabe wird erfindungsgemäß durch die Merkmale des Anspruches 1 gelöst. Vorteilhafte Ausgestaltungen der Erfindung sind in den Unteransprüchen gekennzeichnet.

Durch die Erfindung wird erreicht, daß auf das zentrale Gebläse und das aufwendige Luftverteilsystem verzichtet werden kann, da die Spül-und Sperrluft durch einen eigenen Verdichter an jedem Rußbläser selbst erzeugt werden kann.

Dieser Verdichter und die Verteilrohre am Rußbläser sind so ausgelegt, daß jeder Rußbläser stets die erforderliche Menge an Spülluft und Sperrluft erhält. Die notwendige Grobeinstellung kann beim Hersteller vorgenommen werden.

Mehrere Ausführungsbeispiele der Erfindung sind in der Zeichnung dargestellt und werden im folgenden näher erläutert.

Es zeigen :
Figur 1 die Seitenansicht eines Rußbläsers gemäß der Erfindung,
Figur 2 die Einzelheit Y nach Fig. 1 und
Figur 3 die Einzelheit Z nach Fig. 1 für eine andere Ausführungsform der Erfindung.

In der Zeichnung ist ein Langrohr-Schraubrußbläser dargestellt. Bis auf die später noch erwähnten Einzelheiten ist die Erfindung in gleicher Weise auch auf andere Rußbläsertypen anzuwenden.

Der dargestellte Rußbläser weist ein Lanzenrohr 1 auf, das an seinem vorderen Ende mit Düsen 2 versehen ist. Das Lanzenrohr 1 ist mit einem von einem Motor 3 angetriebenen Getriebewagen 4 verbunden, der zusammen mit dem Lanzenrohr 1 auf einer ortsfesten Tragschiene 5 verfahrbar ist. Der Motor 3 versetzt das Lanzenrohr 1 zusätzlich in eine Drehbewegung, so daß die Düsen 2 insgesamt eine schraubenlinienförmige Bewegung ausführen. Die Endpunkte des Fahrweges des Lanzenrohres 1 sind durch je einen ortsfesten Endschalter bestimmt.

Das Lanzenrohr 1 ist durch eine Eintrittsöffnung in einen Wärmetauscher einfahrbar, dessen Wandung durch ein Wandrohr 6 angedeutet ist. Die Eintrittsöffnung ist von einem Wandkasten 7 zur Abdichtung gegenüber der Außenatmosphäre umgeben. Im zurückgezogenen Zustand befindet sich das Lanzenrohr 1 mit den Düsen 2 innerhalb des Wandkastens 7.

Das verschiebbare Lanzenrohr 1 umgibt ein ortsfestes Innenrohr 8, dessen hinteres Ende einen Anschluß für ein Blasmedium, zum Beispiel Dampf aufweist. Die Menge des Blasmediums wird über ein auf dem Rußbläser angeordnetes Rußbläserventil 9 geregelt.

Das Innenrohr 8 ist mit einem Anschluß 10 für ein Spülmedium, zum Beispiel Luft versehen. Der Spülluftanschluß 10 ist oberhalb des Ventilsitzes des Rußbläserventils 9, d. h. in Strömungsrichtung des Blasmediums hinter dem Rußbläserventil 9, angeordnet. Über den Spülluftanschluß 10 und das Innenrohr 8 wird das Lanzenrohr 1 mit Spülluft versorgt, die aus den Düsen 2 austritt. In einer zu dem Spülluftanschluß 10 führenden Spülluftleitung 11 ist ein Rückschlagventil 12 angeordnet und derart eingestellt, daß das Blasmedium nach einem Öffnen des Rußbläserventils 9 nicht durch die Spülluftleitung 11 dringen kann.

Der Wandkasten 7 ist mit einem Anschluß 13 für ein Sperrmedium, zum Beispiel Luft versehen. Der Sperrluftanschluß 13 ist über eine flexible Leitung 14 mit einer auf dem Rußbläser verlegten Sperrluftleitung 15 verbunden. Der Druck der Spülluft und der Sperrluft liegt oberhalb des in dem Wärmetauscher herrschenden Gasdruckes.

Die Spülluft und die Sperrluft werden von einer jedem Rußbläser eigenen Einrichtung erzeugt, die durch einen Verdichter 16 gebildet ist, der an dem Rußbläser angebaut ist. Der Verdichter 16 wird mit dem Rußbläser in der Werkstatt zu einer Einheit verbunden. Dabei werden auch die elektrischen Anschlußkabel für den Antrieb des Verdichters 16 sowie für den Motor 3 des Rußbläserantriebes zu einem zentralen Klemmkasten geführt und dort elektrisch abgesichert.

Nach den Figuren 1 und 2 ist der Verdichter 16 in der Nähe des Rußbläserventils 9 angeordnet. An den Ausgang des Verdichters 16 ist eine Luftleitung 17 angeschlossen, die zu einem Kniestück 18 führt. Von dem Kniestück 18 zweigt die Sperrluftleitung 15 zu dem Sperrluftanschluß 13 am Wandkasten 7 und die Spülluftleitung 11 zu dem Spülluftanschluß 10 ab. In der Luftleitung 17 ist ein Sicherheitsventil 19 vorgesehen, dessen Ansprechdruck dem Auslegungsdruck des Verdichters 16 entspricht. Bei dem Verdichter 16 handelt es sich vorzugsweise um eine Ausführung, die ein von der Höhe des rauchgasseitigen Gegendruckes weitgehend unabhängiges Fördervolumen hat. Eingesetzt werden können nach dem Verdrängerprinzip arbeitende Verdichter, wie etwa Kolben- und Drehkolbenverdichter. Als besonders vorteilhaft bietet sich die Verwendung eines Seitenkanalverdichters an, der in dem für die Rußbläser interessanten Druckbereich von 0,99 bis 1,02 bar weitgehend unabhängig vom Gegendruck arbeiten kann, jedoch hinsichtlich seiner Anschaffungskosten erheblich unter den vorher genannten Verdichtertypen liegt. Mit diesen Verdichterausführungen kann gewährleistet werden, daß das Fördervolumen auch bei niedrigeren Gegendrücken der Rauchgasseite als dem Auslegungspunkt des Verdichters 16 das Fördervolumen nicht oder nur unwesentlich steigt. Hierin ist ein deutlicher Vorteil gegenüber den für die bekannten zentralen Luftsysteme verwendeten Radialgebläse zu sehen, deren Betriebspunkt sehr wesentlich vom jeweils herrschenden Gegendruck abhängig ist.

Ein weiterer Vorteil der genannten Verdichter gegenüber Radialgebläsen ist die Möglichkeit gegen relativ hohe Gegendrücke arbeiten zu können, so daß größere Reibungswiderstände innerhalb des Rußbläsers überwunden werden können. Hierdurch ergibt sich die Möglichkeit, die in den Rußbläsern eingeleitete Luft sowohl als Spülluft als auch als Sperrluft zu verwenden, wenn es sich um einen Rußbläsertyp wie den dargestellten Langrohr-Schraubenrußbläser handelt, bei dem die Düsen 2 am Ende des Lanzenrohres 1 im Ruhestand innerhalb des Wandkastens 7 stehen. Somit sorgt die aus den Düsen 2 ausströmende Luft einerseits dafür, daß keine Rauchgase in den Rußbläser eindringen und andererseits für die Abdichtung der Wärmetauscherwand. Dadurch kann der Sperrluftanschluß 13 am Wandkasten 7 entfallen. Diese Lösung ist deshalb so vorteilhaft, weil die wegen der Bewegung der Wärmetauscherwand erforderlichen flexiblen Leitungen 14 entfallen können. Diese Ausführung kann jedoch nur dann gewählt werden, wenn der rauchgasseitige Überdruck gering ist, so daß in Kauf genommen werden kann, daß während des Blasbetriebes des Rußbläsers keine Sperrluft abgegeben wird. Während dieser Betriebszeit ist nämlich das Rückschlagventil 12 geschlossen und der Verdichter 16 ausgeschaltet oder bläst über das Sicherheitsventil 1,9 ab. Bei höheren Überdrücken sind jedoch, wie dargestellt, getrennte Spülluftanschlüsse 10 und Sperrluftanschlüsse 13 vorzusehen.

Bei der in Fig. 3 dargestellten Ausführungsform ist der Verdichter 16 direkt am Wandkasten 7 angeordnet. Dabei ist der Sperrluftanschluß 13 starr mit dem Wandkasten 7 verbunden. Die dabei in dem Wandkasten 7 eingeblasene Luft kann gleichzeitig als Sperrluft und als Spülluft dienen und sicherstellen, daß die Rauchgase nicht aus dem Wärmetauscher ins Freie entweichen noch in die Rußbläser eindringen können.

Muß eine getrennte Aufgabe von Sperrluft und Spülluft vorgesehen werden, so ist, wie in Fig. 3 dargestellt, in der Luftleitung 17 das Kniestück 18 mit einer Abzweigung zu der Spülluftleitung 15 vorzusehen. Eine getrennte Spülluft- und Sperrluftzufuhr ist auch bei solchen Rußbläsertypen notwendig, bei denen die Düsen 2 des Blasrohres auch dann im Wärmetauscher verbleiben, wenn der Rußbläser nicht in Betrieb ist, d. h. das Rußbläserventil 9 geschlossen ist. Für derartige ständig im Gasstrom verbleibende Mehrdüsen-Rußbläser kann eine Aufgabe der Spülluft und der Sperrluft nach jeder der in den Fig. 2 und 3 dargestellten Ausführungsformen gewählt werden.

Die Steuerung des Verdichters 16 kann so betrieben werden, daß der Verdichter 16 kontinuierlich durchläuft, also auch während des Rußbläserbetriebes bei geöffnetem Rußbläserventil 9 und geschlossenem Rückschlagventil 12. Ein eventuell sich aufbauender Überdruck wird über das Sicherheitsventil 19 abgeleitet. Bei Rußbläsern, die nur mit Spülluft beaufschlagt werden, wird vorzugsweise die Steuerung jedoch so ausgeführt, daß der Verdichter 16 bei Rußbläserbetrieb ausgestellt wird. Dabei werden die Ein-und Ausschaltimpulse für den elektrischen Antrieb des Verdichters 16 von den Schützen der Rußbläsersteuerung abgenommen, die von den Endschaltern des Rußbläsers gesteuert werden.

## Patentansprüche

1. Wärmetauscher mit einer Vielzahl von Rußbläsern zum Reinigen seiner Heizflächen, wobei jeder Rußbläser ein Lanzenrohr (1) aufweist, das durch die Wand des Wärmetauschers hindurchgeführt und an der Durchführung durch einen Wandkasten (7) abgedichtet ist, wobei das Lanzenrohr (1) an seinem vorderen Ende mit Düsen (2) versehen und an seinem hinteren Ende über ein Rußbläserventil (9) mit einer Zuführung für ein Blasmedium verbunden ist, wobei das Lanzenrohr (1) mit einem Anschluß (10) für ein Spülmedium oder der Wandkasten (7) mit einem Anschluß (13) für ein Sperrmedium versehen ist und zwischen dem Rußbläserventil (9) und dem Spülmediumanschluß (10) ein Rückschlagventil (12) vorgesehen ist, dadurch gekennzeichnet, daß jeder Rußbläser mit einer eigenen Einrichtung zur Herstellung und Verteilung des Spülmediums und des Sperrmediums versehen ist.

2. Wärmetauscher nach Anspruch 1, dadurch gekennzeichnet, daß die Einrichtung aus einem Verdichter (16) besteht.

3. Wärmetauscher nach Anspruch 2, dadurch gekennzeichnet, daß der Verdichter (16) als Seitenkanalverdichter ausgebildet ist.

4. Wärmetauscher nach Anspruch 2 oder 3, dadurch gekennzeichnet, daß zwischen dem Verdichter (16) und den Anschlüssen (10, 13) für Spülmedium und Sperrmedium ein Sicherheitsventil (19) vorgesehen ist, das auf den Auslegungsdruck des Verdichters (16) eingestellt ist.

5. Wärmetauscher nach einem oder mehreren der Ansprüche 2 bis 4, dadurch gekennzeichnet, daß der Verdichter (16) an dem Rußbläser angebaut ist und mit diesem eine selbständige Einheit bildet.

6. Wärmetauscher nach Anspruch 5, dadurch gekennzeichnet, daß der Verdichter (16) in der Nähe des Rußbläserventils (9) angeordnet ist.

7. Wärmetauscher nach Anspruch 6, dadurch gekennzeichnet, daß die Einleitung des Spül- und Sperrmediums ausschließlich oberhalb des Sitzes des Rußbläserventils (9) erfolgt.

8. Wärmetauscher nach Anspruch 5, dadurch gekennzeichnet, daß der Verdichter (16) in der Nähe des Wandkastens (7) angeordnet ist.

9. Wärmetauscher nach Anspruch 8, dadurch gekennzeichnet, daß die Einleitung der Sperr-und Spülmediums ausschließlich am Wandkasten (7) erfolgt.

10. Wärmetauscher nach einem oder mehreren der Ansprüche 2 bis 9, dadurch gekennzeichnet, daß die elektrischen Anschlußkabel für den Anschluß des Rußbläsers und des Verdichters (16) zu einem zentralen Klemmkasten geführt sind.

11. Wärmetauscher nach einem oder mehreren der Ansprüche 2 bis 10, dadurch gekennzeichnet, daß der Verdichter (16) während des Rußbläserbetriebes ausgeschaltet ist und durch die Einschalt- und Ausschaltimpulse der Rußbläser-Endschalter gesteuert ist.

## Claims

1. Heat exchanger with a multitude of sootb- lowers for cleaning its heating surfaces where each sootblower has a lance tube (1) which penetrates the wall of the heat exchanger and is sealed at the penetration by a wall box (7), where the lance tube (1) front end is equipped with nozzles (2) and its rear end is connected through a sootblower valve (9) with a supply line for a blowing agent, where the lance tube (1) is provided with a connection (10) for a rinsing agent or the wall box (7) is provided with a connection for a sealing agent, with a non-return valve (12) being arranged between the sootblower valve (9) and the rinsing agent connection (10), characterized by each sootblower being provided with its own equipment for the production and distribution of the rinsing agent and the sealing agent.

2. Heat exchanger according to claim 1 above, characterized by the equipment consisting of a compressor (16).

3. Heat exchanger according to claim 2 above, characterized by the compressor (16) being designed as a side channel compressor.

4. Heat exchanger according to claim 2 or 3 above, characterized by a safety valve (19) provided between the compressor (16) and the connections (10, 13) for the rinsing agent and the sealing agent which is adjusted to the design pressure of the compressor (16).

5. Heat exchanger according to one or more of claims 2 to 4 above, characterized by the compressor (16) being attached to the sootblower and forming a self-contained unit with the same.

6. Heat exchanger according to claim 5 above, characterized by the compressor (16) being arranged close to the sootblower valve (9).

7. Heat exchanger according to claim 6 above, characterized by the admission of the rinsing and sealing agents exclusively above the seat of the sootblower valve (9).

8. Heat exchanger according to claim 5 above, characterized by the arrangement of the compressor (16) close to the wall box (7).

9. Heat exchanger according to claim 8 above, characterized by the admission of the sealing and rinsing agents exclusively at the wall box (7).

10. Heat exchanger according to one or more of claims 2 to 9 above, characterized by the electrical cables for the connection of the sootblower and the compressor (16) leading to a central terminal box.

11. Heat exchanger according to one or more of claims 2 to 10 above, characterized by the compressor (16) being disconnected while the sootblower is in operation and by its control by the switching pulses of the sootblower limit switch.

## Revendications

1. Echangeur thermique équipé d'une pluralité de souffleurs de ramonage des suies pour le nettoyage de ses surfaces de chauffe, chaque souffleur de ramonage présentant une lance (1) traversant la paroi de l'échangeur par une ouverture isolée de.l'extérieur par un caisson d'étanchéité (7), la lance (1) étant dotée à son extrémité avant de tuyères (2), se raccordant à son extrémité arrière, par l'intermédiaire d'un clapet (9) de souffleur, à un système d'alimentation en fluide de soufflage, cette lance (1) étant pourvue d'un raccord (10) pour un fluide de ramonage ou le caisson d'étanchéité (7) pourvu d'un raccord (13) pour un fluide de blocage, un clapet anti-retour (12) étant de plus monté entre le clapet (9) du souffleur et le raccord (10) de fluide de ramonage, caractérisé en ce que chaque souffleur de ramonage des suies est équipé de son propre système de production et de distribution du fluide de ramonage et du fluide de blocage.

2. Echangeur thermique selon la revendication 1, caractérisé en ce que le système de production et de distribution du fluide consiste en un compresseur (16)..

3. Echangeur thermique selon la revendication 2, caractérisé en ce que le compresseur (16) est un compresseur à canal latéral.

4. Echangeur thermique selon la revendication 2 ou 3, caractérisé en ce qu'une soupape de sûreté (19) tarée sur la pression théorique de fonctionnement du compresseur (16) est prévue entre le compresseur (16) et les raccords (10, 13) pour fluide de ramonage et fluide de blocage.

5. Echangeur thermique selon l'une ou plusieurs des revendications 2 à 4, caractérisé en ce que le compresseur (16) est monté sur le souffleur de ramonage des suies et forme avec celui-ci une unité autonome.

6. Echangeur thermique selon la revendication 5, caractérisé en ce que le compresseur (16) est disposé à proximité du clapet (9) du souffleur.

7. Echangeur thermique selon la revendication 6, caractérisé en ce que l'introduction du fluide de ramonage et de blocage s'effectue exclusivement au-dessus du siège du clapet (9) du souffleur.

8. Echangeur thermique selon la revendication 5, caractérisé en ce que le compresseur (16) est disposé à proximité du caisson d'étanchéité (7).

9. Echangeur thermique selon la revendication 8, caractérisé en ce que l'introduction du fluide de blocage et de ramonage s'effectue exclusivement sur le caisson pneumatique (7).

10. Echangeur thermique selon l'une ou plusieurs des revendications 2 à 9, caractérisé en ce que les câbles électriques destinés au branchement du souffleur de ramonage des suies et du compresseur (16) sont raccordés à un bornier central.

11. Echangeur thermique selon l'une ou plusieurs des revendications 2 à 10, caractérisé en ce que le compresseur (16) est à l'arrêt durant le fonctionnement du souffleur et qu'il est piloté par les impulsions d'enclenchement et d'arrêt délivrées par les capteurs de fin de course du souffleur.
